# EUROPÄISCHE PATENTSCHRIFT

(11) **EP 1 723 299 B1**
(45) Veröffentlichungstag und Bekanntmachung des Hinweises auf die Patenterteilung: **09.04.2008**
(21) Anmeldenummer: 05715684.6
(22) Anmeldetag: 03.03.2005
(51) Int. Cl.: E05C 3/04, E05B 65/02

(54) **Verschluss mit einer Toleranzausgleicheinrichtung für Dreh- und Klappriegel**
Lock with a tolerance compensating device for rotating and tilting bolts
Serrure avec un dispositif de compensation de tolerance pour pênes rotatifs et basculants

(30) Priorität: 10.03.2004 DE 202004003707 U
(43) Veröffentlichungstag der Anmeldung: 22.11.2006
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2005/002223
(87) Internationale Veröffentlichungsnummer: WO 2005/090722

(56) Entgegenhaltungen:
- WO-A-00/31365
- US-A- 5 165 738
- US-A1- 2004 012 208
- US-B1- 6 606 889

## Beschreibung

### Hintergrund der Erfindung

Die Erfindung betrifft einen Verschluss mit einem nicht auflaufenden Riegel, wie Zug-Dreh- oder Klappriegel, mit einer Toleranzausgleicheinrichtung insbesondere zur Montage in dünnen Wänden, wie Blechschränken mit Rahmen und Tür, wobei der Verschluß ein Gehäuse aufweist, das einen Zug-Dreh-Riegel axial verschieblich und drehbar hält, oder ein Gehäuse, das einen Klappriegel lagert wobei der Riegel nahe seinem freien Ende mit einer Bohrung versehen ist, in der eine Hintergriffeinrichtung in der Schließstellung des Verschlusses senkrecht zur Hintergriffebene verschieblich gehalten ist.

### Stand der Technik

Aus der WO 00/31365 ist ein Drehriegelverschluß, welcher der Variante "Zug-Drehriegel" des Oberbegriffs des Anspruchs 1 entspricht, mit Zugeinrichtung bekannt, bei dem der Riegel an seinem freien Ende mit einem Innengewinde versehen ist, in dem eine als Schraube ausgebildete Hintergriffeinrichtung senkrecht zur Hintergriffebene zum Toleranzausgleich einstellbar gehalten wird, wobei eine Kontermutter die Einstellung sichert. Diese Einstellbarkeit ist umständlich, weil eine Kontermutter gelöst, anschließend die Hintergriffeinrichtung durch Drehen auf die entsprechende Entfernung gebracht werden muß, wonach die Kontermutter wieder angezogen wird.

Aus der US 6 606 889 ist ein Verschluß entsprechend der Variante "Klappriegel" des Oberbegriffs des Anspruchs 1 bekannt.

Die WO 00/73605, siehe die Figur der Zusammenfassung, zeigt einen Klapphebelverschluß, wobei der Klapphebel selbst die Hintergriffeinrichtung bildet. Eine Einstellbarkeit ist nicht vorgesehen.

### Aufgabe der Erfindung

Aufgabe der Erfindung ist es, einen Verschluß gemäß der eingangsgenannten Art zu schaffen, die entweder sehr einfach und schnell eingestellt werden kann, oder die eine Einstellung überhaupt nicht erfordert.

### Lösungswege

Gemäß der Erfindung wird die Aufgabe dadurch gelöst, daß die Hintergriffeinrichtung eine Feder aufweist, die in Schließstellung des Verschlusses die Hintergriffeinrichung in Richtung auf die Hintergrifffläche drängt. Eine Einstellung ist daher überhaupt nicht erforderlich, sie ist dafür aber auch nicht fixiert.

Gemäß einer Ausführungsform kann die Hintergriffeinrichtung ein im Riegel gegen Federkraft verschieblicher Kopfbolzen sein. Auch hier ist keine Einstellung erforderlich, sondern die Federeinrichtung besorgt die jeweilige Anpassung an die Entfernung zwischen Türblatt einerseits und der Hintergrifffläche des Türrahmens andererseits.

Um die Bewegung des Bolzens aufgrund der Federkraft zu begrenzen, kann es günstig sein, im Fuß des Bolzens eine Sicherungsringeinrichtung vorzusehen.

Gemäß einer weiteren Ausführungsform ist die Antriebswelle zur Voreinstellung des Toleranzausgleichs mit einem nicht runden Querschnitt versehen, und weist z. B. eine axial verlaufende Nut oder Abflachung auf, und der Drehriegel weist einen zu diesem Querschnitt passenden Durchbruch auf, wobei Halteeinrichtungen vorgesehen sind, die den Drehriegel nach außen drängen, sowie eine Anschlageinrichtung, die den Drehriegel axial halten, beispielsweise in Form einer auf die Antriebswelle aufgeschraubten Mutter. Sofern die Antriebswelle einen nicht runden Querschnitt aufweist und der zur Antriebswelle drehstarre Teil der Klauenkupplung eine zu diesem Querschnitt passenden Durchbruch aufweist, wäre es gemäß einer Weiterbildung der Erfindung günstig, wenn Halteeinrichtungen vorgesehen sind, die die Kupplungsteile oder -seiten aufeinanderdrücken. Insbesondere können diese Halteeinrichtungen durch eine auf der Welle aufgeschobene Spiralfeder gebildet sein. Das an der Feder anliegende Kupplungsteil kann zweckmäßigerweise einen vorspringenden Rand oder Griffkragen aufweisen, um so die Handhabung zu vereinfachen.

Die Halteeinrichtungen können aber auch eine auf der Welle aufgeschraubte Mutter, wie Rändelmutter sein.

Die im Querschnitt nicht-runde Betätigungswelle hat zweckmäßigerweise zumindest eine axial verlaufende Abflachung, und diese Abflachung trägt zweckmäßigerweise eine Einstellskala, um so die Handhabung zu erleichtern und insbesondere voreinstellbare Abstände zu verwirklichen.

Die Kupplungsscheibe hat bei der geschilderten Ausführungsform vier im Abstand von 90 Grad angeordnete Klauen oder Vor-/Rücksprünge. Der Durchbruch der Rastscheibe und der Querschnitt der Welle können so geformt sein, z.B. mit vier Sehnen bzw. Abflachungen, daß sich vier um 90 Grad versetzte Stellungen zwischen Rastscheibe einerseits und Welle andererseits ergeben, wodurch eine 90-Grad-Rastung möglich wird.

### Kurze Beschreibung der Zeichnungen

Die Erfindung wird nunmehr anhand von Ausführungsbeispielen näher erläutert, die in den Zeichnungen dargestellt sind.

Es zeigt:
- Fig. 1A und 1B: in einer Seitenansicht und einer Ansicht von hinten einen Zugdrehriegel mit Schnelleinstellung des Drehriegelabstandes von der den Verschluß haltenden dünnen Wand;
- Fig. 2A und 2B: eine Seitenansicht und eine Ansicht von unten auf den gemäß Fig. 1 verwendeten Drehriegel;
- Fig. 3A und 3B: eine Seitenansicht und eine Ansicht von oben eines Einstellringes mit vier Raststellungen;
- Fig. 4A und 4B: eine Seitenansicht und eine Querschnittsansicht einer mit Schlitz versehenen Antriebswelle, die gleichzeitig eine Skala trägt;
- Fig. 5: eine Teilansicht zu Fig. 1A zur Darstellung des eingedrückten Zustandes (Schließstellung) des Verschlusses;
- Fig. 6: in einer Seitenansicht einen Klapphebel mit erfindungsgemäß ausgestalteter Verstelleinrichtung;
- Fig. 7A und 7B: in Ansichten ähnlich der Fig. 1A und 1B eine weitere Ausführungsform der Erfindung;
- Fig. 7C: eine Teildraufsicht des Drehriegels und
- Fig. 7D: eine Teilaxialschnittansicht des Drehriegels.

### Detaillierte Beschreibung der Erfindung

In der Fig. 1A ist ein Zugdrehriegelverschluß 10 dargestellt, der mit seinem einen Flansch 14 und Überwurfmutter 16 aufweisenden Gehäuse 18 in einem Durchbruch 20 in einer dünnen Wand wie Türblatt 12 gehalten ist, welches Gehäuse 18 eine mit Außengewinde 22 versehene Verschlußantriebswelle 24 in begrenztem Maße drehbar und verschieblich gelagert hält, auf welcher Verschlußantriebswelle 24 ein Riegel 26 in Richtung der Wellenachse 28 einstellbar gehalten wird. Der hier erkennbare Riegel 26 weist an seinem freien Ende 30 eine Bohrung 32 auf, mit einer als Bolzen ausgebildeten Hintergriffeinrichtung 34, die senkrecht zur Hintergriffebene 36 verstellbar ist.

Wie Fig. 2A, eine Seitenansicht eines Teils des Drehriegels 26, zeigt, weist dieser Drehriegel 26 ein Innengewinde 38 zum Eindrehen der Verschlußantriebswelle 24 mit ihrem Gewinde 22 auf, wobei das untere Ende des Gewindes gemäß Fig. 2A in eine formschlüssig wirkenden Kupplungsseite 40 übergeht, während die andere Seite dieser Kupplung, die eine Klauenkupplung darstellt, eine in Fig. 3A seitlich, in Fig. 3B von oben dargestellte Kupplungsscheibe 42 bildet. Die Kupplungsscheibe oder Rastscheibe 42 besitzt im Abstand von 90 Grad zueinander angeordnete Vorsprünge oder Klauen 44, die in entsprechend angeordnete Rücksprünge 46 an der Stirnfläche oder Kupplungsseite 40 des Riegels 26 eingreifen können. Der Riegel 26 kann daher bezüglich der Scheibe 42 in Stufen von 90 Grad eingerastet werden. Die Kupplungsscheibe 42 weist eine Bohrung 50 auf, die das Hindurchstecken der Verschlußantriebeswelle 24 einschließlich deren Gewinde ermöglicht, wobei jedoch der eine der Vorsprünge 44 in das Lumen dieser Bohrung 50 hineinreicht, siehe Bezugszahl 48, um mit einem Axialschlitz oder Nut 52 zusammenzuwirken, der auf der Verschlußantriebswelle 24 gebildet ist. Auf diese Weise ist die Rastscheibe 42 axial verschieblich, aber nicht drehbar bezüglich der Antriebswelle 24. Schiebt man daher die Kupplungsscheibe 42 gegen die Kupplungsseite 40 des Riegels 26, wird dieser in der dargestellten Stellung festgehalten, und eine Feder 54, die sich auf dem Gehäuseende 18 abstützt, drückt die Scheibe 42 in diese Blockierfunktion, wie in Fig. 1A zu erkennen ist. Die Kupplungsscheibe 42 bildet einen Kragen 56, um sie leichter mit der Hand ergreifen zu können und gegen die Kraft der Feder 54 nach unten zu schieben, um eine Verstellung des Zugdrehriegels vornehmen zu können. Während mit einer Hand die Scheibe 42 auskuppelt gehalten wird, kann der Drehriegel 26 um die Antriebswelle 24 gedreht und so durch das Gewinde die Entfernung der Hintergriffeinrichtung 34 von der Hintergrifffläche 36 geändert werden. Ist die richtige Einstellung erreicht, wird die Rastscheibe 42 losgelassen und kuppelt sich wieder in die Stirnseite 40 des Drehriegels ein, in welcher Stellung dann der Drehriegel 26 drehstarr bezüglich der Welle 24 gehalten wird.

Die Einstellung wird man so vornehmen, daß bei angezogenem Zugdrehriegel 26 ein Türblatt 12 mit seiner Abkantung 58, ggf. mit Dichtung 60 gegen beispielsweise einen Rahmen 62 gedrückt wird, und zwar so weit, daß die Dichtung 60 schließt. Dieser Zustand ist in Fig. 5 wiedergegeben. Durch den gefederten Bolzen 34 wird der erwünschte Toleranzausgleich und eine sich selbst nachstellende Kompression der Dichtung 60 ermöglicht. Die Feder 32 stützt sich einerseits auf den Kopfschulterbereich des Bolzens 34 ab, andererseits auf einer Schulter 64, die durch die Bohrung 32 gebildet wird. Der Sicherungsring 66 am Ende des Bolzens 34 verhindert ein Herausfallen des Bolzens aus dem Drehriegel 26. Die in Fig. 1A und 1 B dargestellte Konstruktion ermöglicht somit eine Voreinstellung über das Gewinde 38 des Riegels 26 und eine Feineinstellung der Höhennachstellung durch die verschiebliche Anordnung der durch den Bolzen 34 gebildeten Hintergriffeinrichtung 34. Es sei erwähnt, daß der Bolzenkopf eine Rundung aufweist, siehe Bezugszahl 68, so daß er auch in teilweise angezogenem Zustand auf den Hintergriffbereich 36 auflaufen kann.

Ein gerundeter Bolzenkopf ist auch für einen normalen Dreh-Riegel geeignet.

Es sei noch ergänzt, daß das Gehäuse 18 Abflachungen 70 (vorzugsweise vier Stück im Abstand von 90 Grad) aufweist, die mit entsprechenden Einschnürrungen im Durchbruch 20 des Türblatts 12 zusammenwirken und so eine drehstarre Montage in Abständen von 90 Grad ermöglichen.

Die Nut 52 besitzt einen Boden, welche Bodenfläche 72 dazu dienen kann, eine Skala anzubringen, siehe Fig. 4A, 4B, welche Skala eine Voreinstellung des Riegels 26 auf der Welle 24 vor der Montage in einem Schrank ermöglicht.

Versieht man die Antriebswelle 24 ebenfalls mit einer Abflachung 74, ergibt sich die Möglichkeit zur Anbringung einer weiteren Skala 74, die besser sichtbar sein wird als die in dem Nutboden 72.

Das Merkmal des gefederten Bolzens ist auch bei einem ansonsten nicht einstellbaren Klappriegel gemäß Fig. 6 zu benutzen. Der in Fig. 6 dargestellte Klappriegelverschluß 110 umfaßt ein in eine Öffnung in einem Türblatt 12 einklipsbares Gehäuse 118, in welchem Gehäuse ein um eine Achse, siehe 78, verschwenkbarer Klappriegel 126 angeordnet ist. Das freie Ende des Klappriegels 126 trägt auch hier eine Bohrung 132, in der ein Kopfbolzen 168 gegen die Kraft einer Druckfeder 133 verschieblich gelagert ist, wobei eine Sicherungsscheibe 166 den Schubweg begrenzt.

Auch hier führt der gefederte Bolzen zu einem Toleranzausgleich bei ungenauer Fertigung und zum Toleranzausgleich bei Vorhandensein von Dichtungsmaßnahmen.

Macht man den Kopf 68 des Bolzens 34 ballig, ist die erfindungsgemäße Toleranzausgleicheinrichtung auch bei normalen Drehriegeln einsetzbar.

Bei der in den Fig. 7A und 7B dargestellten Ausführungsform ist ein Verschlußgehäuse 218 in ähnlicher Weise wie bei Fig. 1A in einem Türblatt 12 mittels Überwurfmutter 216 gehalten. Abflachungen 70 verhindern eine Drehung in dem Durchbruch in der dünnen Wand 12. Das Gehäuse 218 lagert eine Antriebswelle 224, auf welcher Welle 224 eine Zunge 226 ohne Gewinde, aber gegen Verdrehung gesichert, axial gleiten kann, beispielsweise bedingt durch eine Nut 252, in die ein entsprechender Vorsprung der Zunge oder des Drehriegels 226 eingreift. Eine sich am Gehäuse 218 abstützende, die Welle 224 umgebende Druckfeder 254 drückt die Zunge 226 gegen eine Rändelmutter 284, die mit einem Gewinde auf der Welle 224 zusammenwirkt und so eine Einstellbarkeit des Abstandes der Zungenhintergrifffläche 268 von der Türblattebene 36 ermöglicht.

Die Zunge 226 kann gemäß Fig. 7C und 7D eine gezahnte Fläche 56 aufweisen, die eine entsprechend gezahnte Fläche 58 der Rändelmutter 284 diese arretierend in Eingriff nimmt.

Des weiteren kann die Zunge 226 eine zylindrische Einsenkung 60 zur Aufnahme der zusammengedrückten Feder 254 aufweisen, siehe Fig. 7D.

Der federnde Toleranzausgleich hat noch einen Nebeneffekt: nämlich Druckentlastung bei Auftreten eines Lichtbogens im Schaltschrank oder Auftreten eines nicht akzeptierbaren Überdrucks in sonstigen Anwendungsfällen, wie Klimabereich und Absauganlagen.

### Gewerbliche Auswertbarkeit

Die Erfindung ist im Schaltschrankbau gewerblich auswertbar.

### Bezugszeichenliste:

- 10, 110, 210: Zug-Dreh-Riegelverschluß; Klapp-Riegelverschluß
- 12: dünne Wand, Türblatt
- 14, 214: Flansch
- 16, 216: Überwurfmutter
- 18,118,218: Gehäuse
- 20: Durchbruch
- 22,222: Außengewinde
- 24, 224: Verschlußantriebswelle
- 26, 126, 226: Zug-Dreh-Riegel; Klappriegel, Zunge
- 28: Wellenachse
- 30, 230: freies Ende
- 32, 132, 232: Bohrung
- 33, 133, 223: Feder
- 34, 134,234: Bolzen, Hintergriffeinrichtung
- 36: Hintergriffebene
- 38: Innengewinde
- 40: Kupplungsseite
- 42: Kupplungsscheibe, Rastscheibe
- 44: Vorsprung, Klaue
- 46: Rücksprung
- 48: Vorsprung
- 50: Bohrung
- 52, 252: Nut
- 54,254: Feder
- 56: Kragen
- 58: Abkantung
- 60: Dichtung
- 62: Rahmen
- 64: Schulter
- 66, 166, 266: Sicherungsscheibe
- 68, 168, 268: Auflaufrundung
- 70: Abflachungen
- 72: Boden
- 74: Skala
- 76: Abflachung
- 78: Achse

## Patentansprüche

1. Verschluß mit einem nicht auflaufenden Riegel (26, 126, 226), wie Zug-Dreh- oder Klappriegel, mit einer Toleranzausgleicheinrichtung, insbesondere zur Montage in dünnen Wänden, wie Blechschränken mit Rahmen und Tür, wobei der Verschluß ein Gehäuse (18, 218) aufweist, das einen Zug-Dreh-Riegel (26, 226) axial verschieblich und drehbar hält, oder ein Gehäuse (118), das einen Klappriegel (126) lagert, wobei der Riegel (26, 126, 226) nahe seinem freien Ende mit einer Bohrung 132, 232) versehen ist, in der eine Hintergriffeinrichtung (68, 168, 268) in der Schließstellung des Verschlusses senkrecht zur Hintergriffebene verschieblich gehalte ist, **dadurch gekennzeichnet, daß** die Hintergriffeinrichtung (68, 168, 268) eine Feder (33, 133, 233) aufweist, die in Schließstellung des Verschlusses (10, 110, 210) die Hintergriffeinrichtung (68, 168, 268) in Richtung auf die Hintergrifffläche (36) drängt.

2. Verschluß nach Anspruch 1, **dadurch gekennzeichnet, daß** die Hintergriffeinrichtung (68, 168, 268) ein im Riegel (26, 126, 226) gegen Federkraft (33, 133, 233) verschieblicher Kopfbolzen (34, 134, 234) ist.

3. Verschluß nach Anspruch 2, **dadurch gekennzeichnet, daß** der Fuß des Kopfbolzens (34, 134, 234) einen Sicherungsring (66, 166, 266) trägt, der die Bewegung des Kopfbolzens aufgrund der Federkraft (33, 133, 233) begrenzt.

4. Verschluß nach Anspruch 2, **dadurch gekennzeichnet, daß** der Kopf (68, 268) des Kopfbolzens (34, 234) ballig oder gerundet ist.

5. Verschluß nach einem der Ansprüche 1 bis 4, wobei der Riegel einen Zug-Dreh-Riegel (26) eines Verschlusses (10), insbesondere eines Verschlusses zur Montage in dünnen Wänden, wie Türblatt (12) und Türrahmen (62) darstellt, wobei der Verschluß (10) eine mit Außengewinde (22) versehene Verschlußantriebswelle (24) umfaßt, die den Zug-Dreh-Riegel (26) axial einstellbar hält, **dadurch gekennzeichnet, daß** der Zug-Dreh-Riegel (26) ein Innengewinde (38) zum Eindrehen der Verschlußantriebswelle (24) sowie die eine Seite einer formschlüssig wirkenden Kupplung, wie Klauenkupplung (42) trägt oder bildet, deren andere Seite von der Verschlußantriebswelle (24) drehsstarr gehalten wird.

6. Verschluß nach einem der Ansprüche 1 bis 4, wobei der Riegel einen Zug-Dreh-Riegel (226) eines Verschlusses (210), insbesondere eines Verschlusses (210) zur Montage in dünnen Wänden, wie Blechschränken mit Rahmen (62) und Tür (12) darstellt, wobei der Verschluß eine mit Außengewinde (222) versehene Verschlußantriebswelle (224) umfaßt, die den Zug-Dreh-Riegel (226) axial einstellbar hält, **dadurch gekennzeichnet, daß** die Antriebswelle (224) einen nicht-runden Querschnitt, z.B. eine axial verlaufende Nut (284) oder Abflachung und der Riegel (226) einen zu diesem Querschnitt passenden Durchbruch aufweist, und daß Halteeinrichtungen (254) vorgesehen sind, die den Riegel (226) nach außen drängen, und Anschlageinrichtungen (284), die den Riegel axial halten, wie eine auf die Antriebswelle aufschraubbare Mutter (284).

7. Verschluß nach Anspruch 5, **dadurch gekennzeichnet, daß** die Antriebswelle (24) einen nicht-runden Querschnitt, z.B. eine axial verlaufende Nut oder Abflachung (52, 74) aufweist, und der zur Antriebswelle drehstarre Teil der Klauenkupplung (42) eine zu diesem Querschnitt passenden Durchbruch (50) aufweist, und daß Halteeinrichtungen (54) vorgesehen sind, die die Kupplungsteile (42, 40) oder -seiten aufeinanderdrücken.

8. Verschluß nach Anspruch 7, **dadurch gekennzeichnet, daß** die Halteeinrichtungen durch eine auf die Welle (24) aufgeschobene Spiralfeder (54) gebildet werden.

9. Verschluß nach Anspruch 8, **dadurch gekennzeichnet, daß** das an der Feder (54) anliegende Kupplungsteil (42) einen vorspringenden Rand oder Griffkragen (56) aufweist.

10. Verschluß nach Anspruch 7, **dadurch gekennzeichnet, daß** die Halteeinrichtungen durch eine auf die Welle (24) aufgeschraubte Mutter, wie Rändelmutter gebildet sind.

11. Verschluß nach einem der Ansprüche 7 bis 10, **dadurch gekennzeichnet, daß** die im Querschnitt nicht-runde Betätigungswelle (24) zumindest eine axial verlaufende Abflachung (70, 72) aufweist, und daß diese Abflachung eine Einstellskala (74) trägt.

12. Verschluß nach einem der Ansprüche 7 bis 11, **dadurch gekennzeichnet, daß** die als Kupplungsscheibe (42) oder Rastscheibe ausgebildete Klauenkupplung vier im Abstand von 90 Grad angeordnete Klauen oder Vor-/Rücksprünge (44, 46) aufweist.

13. Verschluß nach Anspruch 12, **dadurch gekennzeichnet, daß** der Durchbruch der Rastscheibe (42) und der Querschnitt der Welle so geformt, z.B. mit vier Sehnen bzw. Abflachungen versehen sind, daß vier um 90 Grad versetzte Stellungen zwischen Rastscheibe (42) und Welle und damit eine 90-Grad-Rastung möglich ist.

14. Verschluß nach einem der Ansprüche 10 bis 13, **dadurch gekennzeichnet, daß** der als Zunge (226) ausgebildete Drehriegel eine gezahnte Fläche (56) aufweist, die eine gezahnte Fläche (58) der Rändelmutter (284) diese arretierend in Eingriff nimmt.

15. Verschluß nach einem der Ansprüche 8 bis 14, **dadurch gekennzeichnet, daß** der als Zunge (226) ausgebildete Drehriegel eine zylindrische Einsenkung (60) zur Aufnahme der zusammengedrückten Feder (254) aufweist.

## Claims

1. A lock with a non-sliding bolt (26, 126, 226), such as a pull-turn bolt or a tilting bolt, with a tolerance compensating device, in particular for mounting in thin walls, such as sheet metal cabinets with a frame and door, wherein the lock has a case (18, 218) which axially displaceably and rotatably holds a pull-turn bolt (26, 226), or a case (118), which supports a tilting bolt (126), wherein the bolt (26, 126, 226) is provided near its free end with a bore (32, 132, 232), in which a rearward engagement device (68, 168, 268), when the lock is in the closed position, is held such that it can be displaced perpendicularly to the rearward engagement plane, **characterised in that** the rearward engagement device (68, 168, 268) has a spring (33, 133, 233) which, when the lock (10, 110, 210) is in the closed position, urges the rearward engagement device (68, 168, 268) towards the rearward engagement surface (36).

2. The lock according to claim 1, **characterised in that** the rearward engagement device (68, 168, 268) is a head bolt (34,134, 234) which is displaceable in the bolt (26,126, 226) against spring tension (33, 133, 233).

3. The lock according to claim 2, **characterised in that** the base of the head bolt (34, 134, 234) bears a retaining ring (66, 166, 266) which limits the movement of the head bolt due to the spring tension (33, 133, 233).

4. The lock according to claim 2, **characterised in that** the head (68, 268) of the head bolt (34, 234) is crowned or rounded.

5. The lock according to one of claims 1 to 4, wherein the bolt represents a pull-turn bolt (26) of a lock (10), in particular of a lock for mounting in thin walls, such as a door leaf (12) and a door frame (62), wherein the lock (10) includes a lock drive shaft (24) which is provided with an outer thread (22) and which axially adjustably holds the pull-turn bolt (26), **characterised in that** the pull-turn bolt (26) bears or forms an inner thread (38) for screwing-in the lock drive shaft (24) as well as one side of a coupling which functions in a form-fitting manner, such as a claw coupling (42) of which the other side is held by the lock drive shaft (24) in a non-rotating rigid manner.

6. The lock according to one of claims 1 to 4, wherein the bolt represents a pull-turn bolt (226) of a lock (210), in particular of a lock (210) for mounting in thin walls, such as sheet metal cabinets with a frame (62) and a door (12), wherein the lock includes a lock drive shaft (224) which is provided with an outer thread (222) and which axially adjustably holds the pull-turn bolt (226), **characterised in that** the drive shaft (224) has a non-round cross-section, e.g. an axially running groove (284) or flat and the bolt (226) has an opening which fits this cross-section, and **in that** there are provided holding devices (254), which urge the bolt (226) outwards, and stop devices (284) which axially hold the bolt, such as a screw nut (284) which can be screwed onto the drive shaft.

7. The lock according to claim 5, **characterised in that** the drive shaft (24) has a non-round cross-section, for example an axially running groove or flat (52, 74), and the claw coupling (42) part, which is non-rotating in respect of the drive shaft, has an opening (50) which fits this cross-section, and **in that** there are provided holding devices (54) which press the coupling parts (42, 40) or coupling sides onto one another.

8. The lock according to claim 7, **characterised in that** the holding devices are formed by a spiral spring (54) pushed onto the shaft (24).

9. The lock according to claim 8, **characterised in that** the coupling part (42) adjacent the spring (54) has a protruding edge or grip collar (56).

10. The lock according to claim 7, **characterised in that** the holding devices are formed by a screw nut, such as a knurled nut, screwed onto the shaft (24).

11. The lock according to one of claims 7 to 10, **characterised in that** the actuation shaft (24), which is non-round in cross-section, has at least one axially running flat (70, 72), and **in that** this flat bears an adjusting dial (74).

12. The lock according to one of claims 7 to 11, **characterised in that** the claw coupling configured as a coupling disc (42) or locking disc has four claws or projections/recesses (44, 46) arranged at a spacing of 90 degrees.

13. The lock according to claim 12, **characterised in that** the opening of the locking disc (42) and the cross-section of the shaft are formed, e.g. are provided with four chords or flats, such that four positions offset by 90 degrees between the locking disc (42) and the shaft, and thus a 90 degree locking, are possible.

14. The lock according to one of claims 10 to 13, **characterised in that** the turning bolt configured as a tongue (226) has a toothed surface (56) which engages a toothed surface (58) of the knurled nut (284) such that this locks.

15. The lock according to one of Claims 8 to 14, **characterised in that** the turning bolt configured as a tongue (226) has a counterboring (60) for receiving the compressed spring (254).

## Revendications

1. Serrure comprenant un pêne (26, 126, 226) qui ne monte pas, comme un pêne de traction, un pêne rotatif ou un pêne basculant, comprenant un système de compensation de tolérances, en particulier pour le montage dans des parois minces, comme des armoires en tôle comprenant un cadre et une porte, ladite serrure comprenant un boîtier (18, 218) qui retient un pêne de traction/rotatif (26, 226) en translation axiale et en rotation, ou un boîtier (118) qui porte un pêne basculant (126), dans laquelle le pêne (26, 126, 226) est doté à proximité de son extrémité libre d'un perçage (32, 132, 232) dans lequel des moyens à engagement postérieur (68, 168, 268) sont maintenus avec possibilité de déplacement perpendiculairement au plan d'engagement postérieur, dans la position fermée de la serrure, **caractérisée en ce que** les moyens à engagement postérieur (68, 168, 268) comprennent un ressort (33, 133, 233) qui force, dans la position de fermeture de la serrure (10, 110, 210), les moyens à engagement postérieur (68, 168, 268) en direction de la surface d'engagement postérieure (36).

2. Serrure selon la revendication 1, **caractérisée en ce que** les moyens à engagement postérieur (68, 168, 268) sont un goujon à tête (34, 134, 234) agencé avec possibilité de déplacement dans le pêne (26, 126, 226) à l'encontre de la force du ressort (33, 133, 233).

3. Serrure selon la revendication 2, **caractérisée en ce que** le pied du goujon à tête (34, 134, 234) porte une bague de blocage (66, 166, 266) qui limite le mouvement du goujon à tête en raison de la force du ressort (33, 133, 233).

4. Serrure selon la revendication 2, **caractérisée en ce que** la tête (68, 268) du goujon à tête (34, 234) est bombée ou arrondie.

5. Serrure selon l'une des revendications 1 à 4, dans laquelle le pêne est un pêne de traction/rotatif (26) d'une serrure (10), en particulier d'une serrure pour le montage dans des parois minces, comme des vantaux de porte (12) et des cadres de porte (62), la serrure comprenant un arbre d'entraînement (24) pourvu d'un filetage extérieur (22), qui maintient le pêne de traction/rotation (26) avec possibilité de réglage axial, **caractérisée en ce que** le pêne de traction/rotation (26) porte ou forme un taraudage intérieur (38) pour le vissage de l'arbre d'entraînement (24) ainsi que l'un des côtés d'un accouplement agissant par coopération de formes, comme un accouplement à griffes (42), dont l'autre côté est maintenu bloqué en rotation par l'arbre d'entraînement (24).

6. Serrure selon l'une des revendications 1 à 4, dans laquelle le pêne est un pêne de traction/rotation (226) d'une serrure (210), en particulier d'une serrure pour le montage dans des parois minces, comme des armoires en tôle avec cadre (62) et porte (12), la serrure comprenant un arbre d'entraînement (224) doté d'un filetage extérieur (222), qui maintient le pêne de traction/rotation (226) avec possibilité de réglage axial, **caractérisée en ce que** l'arbre d'entraînement (224) possède une section non-arrondie, par exemple une fente axiale (284) ou un méplat, et le pêne (226) présente une traversée ajustée à sa section transversale, et **en ce qu'**il est prévu des moyens de maintien (254) qui forcent le pêne (226) vers l'extérieur, et des moyens de butée (284) qui retiennent axialement le pêne, comme un écrou (284) à visser sur l'arbre d'entraînement.

7. Serrure selon la revendication 5, **caractérisée en ce que** l'arbre d'entraînement (24) présente une section non-arrondie, par exemple une rainure ou un méplat (52, 74) s'étendant axialement, et la partie, solidaire en rotation de l'arbre d'entraînement, de l'accouplement à griffes (42) présente une traversée (50) ajustée à sa section transversale, et **en ce qu'**il est prévu des moyens de maintien (54) qui poussent en écartement les parties ou les côtés de l'accouplement (42, 40).

8. Serrure selon la revendication 7, **caractérisée en ce que** les moyens de maintien sont formés et par un ressort spiralé (54) enfilé sur l'arbre (24).

9. Serrure selon la revendication 8, **caractérisée en ce que** la partie d'accouplement (42) en appui contre le ressort (54) présente une bordure ou une collerette de saisie (56) en saillie.

10. Serrure selon la revendication 7, **caractérisée en ce que** les moyens de maintien sont formés par un écrou, comme un écrou moleté, vissé sur l'arbre (24).

11. Serrure selon l'une des revendications 7 à 10, **caractérisée en ce que** l'arbre d'actionnement (24) à section non-arrondie présente au moins un méplat (70, 72) s'étendant axialement, et **en ce que** ce méplat porte une échelle de réglage (74).

12. Serrure selon l'une des revendications 7 à 11, **caractérisée en ce que** l'accouplement à griffes, réalisé sous forme de plaque d'accouplement (42) ou de plaque à enclenchement, comporte quatre griffes ou quatre saillies ou ressauts (44, 46) agencé(e)s à distance de 90°.

13. Serrure selon la revendication 12, **caractérisée en ce que** la traversée de la plaque d'enclenchement (42) et la section de l'arbre sont formées, par exemple en étant pourvues de quatre cordes ou méplats, de sorte que quatre positions sont possibles entre la plaque d'enclenchement (42) et l'arbre, avec décalage de 90°, et ainsi un enclenchement par pas de 90°.

14. Serrure selon l'une des revendications 10 à 13, **caractérisée en ce que** le pêne rotatif réalisé sous forme de languette (226) présente une surface dentée (56) qui s'engage dans une surface dentée (58) de l'écrou moleté (284) en arrêtant celui-ci.

15. Serrure selon l'une des revendications 8 à 14, **caractérisée en ce que** le pêne rotatif réalisé sous forme de languette (226) présente un renfoncement cylindrique (60) pour recevoir le ressort (254) comprimé.
